# EUROPÄISCHE PATENTSCHRIFT

(11) **EP 2 415 369 B1**
(45) Veröffentlichungstag und Bekanntmachung des Hinweises auf die Patenterteilung: **12.11.2014**
(21) Anmeldenummer: 11175200.2
(22) Anmeldetag: 25.07.2011
(51) Int. Cl.: A46D 1/00

(54) **Pinsel**
Brush
Pinceau

(30) Priorität: 03.08.2010 DE 102010038824
(43) Veröffentlichungstag der Anmeldung: 08.02.2012
(73) Patentinhaber: Zenker Backformen GmbH & Co. KG, 91217 Hersbruck (DE)
(72) Erfinder: Riedl, Horst, 86529 Schrobenhausen (DE)
(74) Vertreter: Rau, Schneck & Hübner Patentanwälte Rechtsanwälte PartGmbB

(56) Entgegenhaltungen:
- EP-A1- 2 218 352
- DE-T2- 69 315 717
- DE-U- 1 839 433
- US-A1- 2002 120 995
- US-A1- 2008 257 167
- US-A1- 2009 139 044

## Beschreibung

Die Erfindung betrifft die Verwendung eines Back-Pinsels.

Back-Pinsel sind aus dem Stand der Technik allgemein bekannt. Die Reinigung der Back-Pinsel ist im Allgemeinen sehr beschwerlich. Beispielsweise lassen sich Fett-Rückstände von den Auftrags-Borsten nach Benutzung der Back-Pinsel kaum bzw. nur sehr schwer lösen. Die Reinigung erfordert daher einen höheren Zeit-Aufwand und Geschick.

Aus der DE 1 839 433 U ist ein Pinsel für Grillzwecke bekannt, der einen Griff umfasst. An dem Griff sind Borsten angebracht. Nachteilig an diesem Pinsel ist, dass dessen Borsten oftmals äußerst schlecht reinigbar sind.

Die DE 693 15 717 T2 offenbart einen Pinsel zum Auftragen von Nagellack oder dergleichen. Der Pinsel hat einen Stiel, an dem Haare befestigt sind. Die Haare erstrecken sich in Richtung der Achse des Stiels. Sie können aus Polyamid gebildet sein. Zur Verbesserung der Gleiteigenschaften der Haare und zur Verringerung der Benetzbarkeit mit Wasser bzw. Lösungsmitteln kann den Haaren Polytetrafluorethylen beigegeben werden.

Aus der US 2002/0120995 A1 ist eine Zahnbürste bekannt. Die Zahnbürste umfasst Borsten, die aus Nylon 6.12 gebildet sein können. Die Borsten können Polytetrafluorethylen als Gleitmittel umfassen.

Der Erfindung liegt daher die Aufgabe zugrunde, einen Back-Pinsel bereitzustellen, dessen mindestens eine Auftrags-Borste äußerst einfach reinigbar ist. Insbesondere soll die mindestens eine Auftrags-Borste des Back-Pinsels äußerst fett- bzw. schmutzabweisend sein.

Diese Aufgabe wird erfindungsgemäß durch die in dem Anspruch 1 angegebenen Merkmale gelöst. Der Kern der Erfindung liegt darin, dass die mindestens eine Auftrags-Borste Polytetrafluorethylen enthält.

Polytetrafluorethylen ist auch als Teflon oder PTFE bekannt. Es ist ein Polymer aus Fluor und Kohlenstoff und gehört zu den Thermoplasten. Polytetrafluorethylen ist äußerst reaktionsträge, was auf die starke Bindung zwischen den Kohlenstoff- und Fluoratomen zurückzuführen ist. Ferner ist Polytetrafluorethylen äußerst beständig gegen Basen, Alkohol, Öl oder dergleichen. Polytetrafluorethylen weist einen sehr geringen ReibungsKoeffizienten auf. Es hat außerdem eine extrem niedrige OberflächenSpannung, so dass andere Substanzen kaum daran haften bleiben. Die mit dem Pinsel aufzutragenden Medien können so leicht von der mindestens einen Auftrags-Borste wieder entfernt werden, was eine äußerst einfache Reinigung derselben erlaubt.

Das Polytetrafluorethylen liegt in Form von Partikeln vor. Es liegt somit ein Teilchen-Verbund-Material vor, in dessen Matrix Polytetrafluorethylen-Partikel eingelagert sind. Als Matrix ist vorzugsweise Nylon vorgesehen.

Die mindestens eine Auftrags-Borste enthält ferner Nylon. Nylon hat einen sehr regelmäßigen Aufbau, so dass aus Nylon äußerst einfach Fasern bzw. Borsten herstellbar sind. Außerdem ist Nylon ein Thermoplast, was die Herstellung von Fasern bzw. Borsten aus der Schmelze weiter vereinfacht. Nylon zeichnet sich ferner durch seine hohe Reißfestigkeit aus. Es trocknet außerdem sehr schnell.

Die erfindungsgemäße Ausgestaltung ergibt außerdem einen Pinsel, der äußerst einfach handhabbar ist. Die mindestens eine Auftrags-Borste bildet so quasi eine Verlängerung des Griffs.

Weitere vorteilhafte Ausgestaltungen sind in den Unteransprüchen angegeben.

Nach dem Anspruch 2 ist die mindestens eine Auftrags-Borste aus einem Verbund-Material gebildet, das zwei oder mehr miteinander verbundene Stoffe enthält.

Nylon 6.12 nach Anspruch 4 ist besonders für den Lebensmittel-Kontakt geeignet.

Die Polytetrafluorethylen-Partikel können in der Matrix verteilt, insbesondere gleichmäßig, verteilt angeordnet sein.

Die Ausgestaltung nach Anspruch 7 führt zu einer äußerst einfachen Handhabung der mindestens einen Auftrags-Borste. Medien können so äußerst gut von der mindestens einen Auftrags-Borste aufgenommen und aufgetragen werden.

Analoges gilt im Wesentlichen auch für die Ausgestaltung nach dem Anspruch 8.

Die Ausgestaltung nach Anspruch 9 sorgt für eine sichere und dauerhafte Verbindung zwischen der mindestens einen Auftrags-Borste und der Zwinge. Die mindestens eine Auftrags-Borste kann aber auch auf andere Art und Weise an dem Griff angebracht sein.

Die Ausgestaltung nach Anspruch 10 ermöglicht ein besonders schnelles und gleichmäßiges Auftragen eines aufzutragenden Mediums.

Die Ausgestaltung nach Anspruch 12 ermöglicht einen äußerst flächigen Auftrag des aufzutragenden Mediums. Die Zwinge gibt die Anordnung der Auftrags-Borsten vor.

Nachfolgend wird unter Bezugnahme auf die beigefügte Zeichnung eine bevorzugte Ausführungsform der Erfindung beschrieben. Die Figur 1 zeigt eine schematische Ansicht eines erfindungsgemäßen Pinsels.

Ein Back-Pinsel umfasst einen Griff 1 und eine Vielzahl von Auftrags-Borsten 2, die an dem Griff 1 büschelartig zusammengefasst befestigt sind.

Der Griff 1 ist länglich ausgebildet. Er hat eine Längs-Mittel-Achse 3. Der Griff 1 kann aus Holz oder Kunststoff gebildet sein. Er dient zum Greifen des Pinsels.

Im Bereich eines Längs-Endes 4 des Griffs 1 ist eine Zwinge 5 aus einem Metall-Material an dem Griff 1 angebracht. Die Zwinge 5 bildet quasi eine Verlängerung des Griffs 1. Sie erstreckt sich somit in Richtung der Längs-Mittel-Achse 3 des Griffs 1. Die Zwinge 5 bildet eine Auftrags-Borsten-Aufnahme. Sie kann auch aus Kunststoff bestehen.

In der Zwinge 5 sind End-Bereiche der Auftrags-Borsten 2 gehalten. Die End-Bereiche der Auftrags-Borsten 2 sind in der Zwinge 5 mittels Klebstoff fixiert. Der übrige, freie Teil der Auftrags-Borsten 2 steht gegenüber der Zwinge 5 von deren dem Griff 1 abgewandten Seite vor. Dieser freie Teil der Auftrags-Borsten 2 steht zum Auftragen von Medien zur Verfügung. Die Auftrags-Borsten 2 erstrecken sich in Richtung der Längs-Mittel-Achse 3. Sie durchdringen dabei die Auftrags-Borsten-Öffnung der Zwinge 5.

Die Auftrags-Borsten 2 haben insgesamt eine Länge von 1 cm bis 7 cm, vorzugsweise von 1,5 cm bis 5 cm. Der aus der Zwinge 5 ragende freie Teil der Auftrags-Borsten 2 hat eine Länge zwischen 0,5 cm und 4 cm, vorzugsweise zwischen 1,5 cm und 3 cm. Die Auftrags-Borsten 2 haben vorzugsweise einen runden Querschnitt. Sie haben einen Durchmesser von 0,02 mm bis 0,4 mm, vorzugsweise von 0,08 mm bis 0,25 mm. Am bevorzugtesten beträgt der Durchmesser etwa 0,15 mm.

Es ist eine Vielzahl von Auftrags-Borsten 2 vorgesehen, die durch die Zwinge 5 büschelartig zusammengefasst sind. Die Auftrags-Borsten-Öffnung ist vorzugsweise länglich ausgebildet. Sie erstreckt sich vorteilhafterweise quer zu der Längs-Mittel-Achse 3 und ist in Richtung derselben offen. Der durch die Auftrags-Borsten 2 gebildete Auftrags-Büschel hat somit einen länglichen Querschnitt.

Die Auftrags-Borsten 2 enthalten 1 Gew.-% bis 20 Gew.-% Polytetrafluorethylen, vorzugsweise 3 Gew.-% bis 7 Gew.-% Polytetrafluorethylen, und am bevorzugtesten etwa 4 Gew.-% Polytetrafluorethylen. Sie enthalten ferner 80 Gew.-% bis 99 Gew.-% Nylon, vorzugsweise 93 Gew.-% bis 97 Gew.-% Nylon, und am bevorzugtesten etwa 96 % Nylon, wobei als Nylon vorzugsweise Nylon 6.12 = Polyamid 6.12 = Poly-(hexamethylendodecandiamid) Anwendung findet. Die Auftrags-Borsten 2 enthalten also wesentlich mehr Nylon als Polytetrafluorethylen, so dass Nylon die Matrix bildet. Das Polytetrafluorethylen liegt in Form gleichmäßig verteilter Partikel bzw. Teilchen vor.

Mit dem Back-Pinsel können beispielsweise Back-Formen und/oder BackBleche mit einem Trenn-Mittel bzw. Medium bestrichen werden, damit sich das herzustellende Backgut leicht aus der Back-Form oder dem BackBlech lösen lässt. Als Trenn-Mittel kann Öl oder Fett herangezogen werden. Andere Trenn-Mittel sind alternativ möglich. Mit dem Back-Pinsel können aber auch Teiglinge direkt mit einer Flüssigkeit bzw. einem Medium, wie flüssiger Butter, Wasser, Öl oder dergleichen, bestrichen werden, um deren Geschmack und Aussehen zu verändern. Der Back-Pinsel ist äußerst einfach mit Wasser reinigbar. Fertige Backwaren können ebenfalls mit dem Back-Pinsel einfach und schnell bestrichen werden. Teiglinge, die etwas angebacken worden sind, können auch mit dem Back-Pinsel bestrichen werden.

Prinzipiell sind mit dem Pinsel quasi alle Streich- bzw. Einstreichtätigkeiten mit flüssigen bzw. streichfähigen Lebensmitteln im Bereich "Backen" möglich. Alternativ kann der Pinsel auch in den Bereichen "Kochen" und "Braten" eingesetzt werden. Der Einsatzbereich des Pinsels liegt somit in der Küche.

Die Auftrags-Borsten 2 sind vorzugsweise äußerst flexibel bzw. biegsam ausgebildet. Sie sind insbesondere flexibler bzw. biegsamer als vergleichbare Silikon- oder Schweine-Borsten. Ferner sind die Auftrags-Borsten 2 günstigerweise äußerst fein. Sie sind insbesondere feiner als vergleichbare Silikon- oder Schweine-Borsten. Die Auftrags-Borsten 2 passen sich so besonders gut an den zu bestreichenden Gegenstand an.

## Patentansprüche

1. Verwendung eines Back-Pinsels zum Bestreichen von Back-Formen und/oder Back-Blechen mit einem Trenn-Mittel bzw. Medium und/oder zum Bestreichen von Teiglingen direkt mit einer Flüssigkeit bzw. einem Medium, wobei der Back-Pinsel umfasst
a) einen eine Längs-Mittel-Achse (3) aufweisenden Griff (1) zum Greifen des Back-Pinsels, und
b) mindestens eine Auftrags-Borste (2), die
i) mit dem Griff (1) in Verbindung steht, und
ii) sich in Richtung der Längs-Mittel-Achse (3) erstreckt,
**dadurch gekennzeichnet, dass**
iii) die mindestens eine Auftrags-Borste (2) Polytetrafluorethylen und ferner Nylon enthält,
- wobei das Polytetrafluorethylen in Form von Polytetrafluorethylen-Partikeln vorliegt.

2. Verwendung eines Back-Pinsels nach Anspruch 1, **dadurch gekennzeichnet, dass** die mindestens eine Auftrags-Borste (2) aus einem Verbund-Material gebildet ist.

3. Verwendung eines Back-Pinsels nach Anspruch 1 oder 2, **dadurch gekennzeichnet, dass** die mindestens eine Auftrags-Borste (2) 80 Gew.-% bis 99 Gew.-% Nylon, bevorzugter 93 Gew.-% bis 97 Gew.-% Nylon, aufweist.

4. Verwendung eines Back-Pinsels nach Anspruch 1, 2 oder 3, **dadurch gekennzeichnet, dass** das Nylon Nylon 6.12 ist.

5. Verwendung eines Back-Pinsels nach einem der vorherigen Ansprüche, **dadurch gekennzeichnet, dass** die mindestens eine Auftrags-Borste (2) 1 Gew.-% bis 20 Gew.-% Polytetrafluorethylen, vorzugsweise 3 Gew.-% bis 7 Gew.-% Polytetrafluorethylen, aufweist.

6. Verwendung eines Back-Pinsels nach einem der vorherigen Ansprüche, **dadurch gekennzeichnet, dass** die Polytetrafluorethylen-Partikel verteilt angeordnet sind.

7. Verwendung eines Back-Pinsels nach einem der vorherigen Ansprüche, **dadurch gekennzeichnet, dass** die mindestens eine Auftrags-Borste (2) eine Dicke, vorzugsweise einen Durchmesser, von 0,02 mm bis 0,4 mm, vorzugsweise von 0,08 mm bis 0,25 mm, aufweist.

8. Verwendung eines Back-Pinsels nach einem der vorherigen Ansprüche, **dadurch gekennzeichnet, dass** die mindestens eine Auftrags-Borste (2) einen Länge von 1 cm bis 7 cm, vorzugsweise von 1,5 cm bis 5 cm, aufweist.

9. Verwendung eines Back-Pinsels nach einem der vorherigen Ansprüche, **gekennzeichnet durch** eine an dem Griff (1) angebrachte Zwinge (5), die die mindestens eine Auftrags-Borste (2) hält, wobei vorzugsweise die Zwinge (5) aus einem Metall-Material gebildet ist, wobei sich vorzugsweise die Zwinge (5) in Richtung der Längs-Mittel-Achse (3) erstreckt.

10. Verwendung eines Back-Pinsels nach einem der vorherigen Ansprüche, **dadurch gekennzeichnet, dass** eine Vielzahl von Auftrags-Borsten (2) vorgesehen sind, die büschelartig zusammengefasst angeordnet sind.

11. Verwendung eines Back-Pinsels nach Anspruch 9 und 10, **dadurch gekennzeichnet, dass** die Vielzahl von Auftrags-Borsten (2) von der Zwinge (5) gehalten ist.

12. Verwendung eines Back-Pinsels nach Anspruch 11, **dadurch gekennzeichnet, dass** die Zwinge (5) eine längliche Auftrags-Borsten-Öffnung aufweist.

## Claims

1. Use of a baking brush in order to brush baking pans and/or baking trays with a separating agent or medium and/or in order to brush dough pieces directly with a liquid or a medium, wherein the baking brush comprises
a) a handle (1) having a central longitudinal axis (3) for grasping the baking brush, and
b) at least one application bristle (2) which
i) is connected to the handle (1), and
ii) extends in the direction of the central longitudinal axis (3), **characterized in that**
iii) the at least one application bristle (2) contains polytetrafluoroethylene and nylon,
- wherein the polytetrafluoroethylene is present in the form of polytetrafluoroethylene particles.

2. Use of a baking brush according to claim 1, **characterized in that** the at least one application bristle (2) is made of a composite material.

3. Use of a baking brush according to claim 1 or 2, **characterized in that** the at least one application bristle (2) exhibits 80 wt.% to 99 wt.% of nylon, more preferably 93 wt.% to 97 wt.% of nylon.

4. Use of a baking brush according to claim 1, 2 or 3, **characterized in that** the nylon is nylon 6.12.

5. Use of a baking brush according to one of the preceding claims, **characterized in that** the at least one application bristle (2) exhibits 1 wt.% to 20 wt.% of polytetrafluoroethylene, preferably 3 wt.% to 7wt.% of polytetrafluoroethylene.

6. Use of a baking brush according to one of the preceding claims, **characterized in that** the polytetrafluoroethylene particles are arranged in a distributed pattern.

7. Use of a baking brush according to one of the preceding claims, **characterized in that** the at least one application bristle (2) has a thickness, preferably a diameter, of 0.02 mm to 0.4 mm, preferably of 0.08 mm to 0.25 mm.

8. Use of a baking brush according to one of the preceding claims, **characterized in that** the at least one application bristle (2) has a length of 1 cm to 7 cm, preferably of 1.5 cm to 5 cm.

9. Use of a baking brush according to one of the preceding claims, **characterized by** a clamp (5) which is mounted to the handle (1) so as to hold the at least one application bristle (2) in place, wherein the clamp (5) is preferably made of a metal material, wherein the clamp (5) preferably extends in the direction of the central longitudinal axis (3).

10. Use of a baking brush according to one of the preceding claims, **characterized in that** a plurality of application bristles (2) are provided which are arranged in a bundle-like configuration.

11. Use of a baking brush according to claim 9 and 10, **characterized in that** the plurality of application bristles (2) is held in place by the clamp (5).

12. Use of a baking brush according to claim 11, **characterized in that** the clamp (5) has an elongated application bristle opening.

## Revendications

1. Utilisation d'un pinceau de pâtisserie pour l'enduction de moules à pâtisserie et/ou de tôles à pâtisserie à l'aide d'un produit, respectivement d'un milieu, de séparation et/ou pour le revêtement direct de pièces de pâte avec un liquide, respectivement un milieu, le pinceau de pâtisserie comprenant
a) un manche (1) comportant un axe longitudinal central (3) pour tenir le pinceau de pâtisserie, et
b) au moins une brosse d'application (2) qui
i) est en relation avec le manche (1) et
ii) s'étend dans la direction de l'axe longitudinal central (3),
**caractérisée en ce que**
iii) au moins la brosse d'application (2) contient du polytétrafluoroéthylène et également du nylon,
- le polytétrafluoroéthylène étant présent sous la forme de particules de polytétrafluoroéthylène.

2. Utilisation d'un pinceau de pâtisserie selon la revendication 1, **caractérisée en ce qu'**au moins la brosse d'application (2) est formée par un matériau composite.

3. Utilisation d'un pinceau de pâtisserie selon les revendications 1 ou 2, **caractérisée en ce qu'**au moins un pinceau d'application (2) présente de 80 % en poids à 99 % en poids de nylon, de préférence, de 93 % en poids à 97 % en poids de nylon.

4. Utilisation d'un pinceau de pâtisserie selon les revendications 1, 2 ou 3, **caractérisée en ce que** le nylon est du Nylon 6.12.

5. Utilisation d'un pinceau de pâtisserie selon l'une des revendications précédentes, **caractérisée en ce qu'**au moins le pinceau d'application (2) présente de 1 % en poids à 20 % en poids de polytétrafluoroéthylène, de préférence de 3 % en poids à 7 % en poids de polytétrafluoroéthylène.

6. Utilisation d'un pinceau de pâtisserie selon l'une des revendications précédentes, **caractérisée en ce que** les particules de polytétrafluoroéthylène sont disposées dispersées.

7. Utilisation d'un pinceau de pâtisserie selon l'une des revendications précédentes, **caractérisée en ce qu'**au moins la brosse d'application (2) présente une épaisseur, de préférence, un diamètre, de 0,02 mm à 0,4 mm, de préférence de 0,08 mm à 0,25 mm.

8. Utilisation d'un pinceau de pâtisserie selon l'une des revendications précédentes, **caractérisée en ce qu'**au moins un pinceau d'application (2) présente une longueur de 1 cm à 7 cm, de préférence, de 1,5 cm à 5 cm.

9. Utilisation d'un pinceau de pâtisserie selon l'une des revendications précédentes, **caractérisée par** un manchon de serrage (5) rapporté sur le manche (1) qui maintient au moins la brosse d'application (2), le manchon de serrage (5) étant de préférence conçu dans un matériau métallique, le manchon de serrage (5) s'étendant de préférence dans la direction de l'axe longitudinal central (3).

10. Utilisation d'un pinceau de pâtisserie selon l'une des revendications précédentes, **caractérisée en ce qu'**une multitude de brosses d'applications (2) sont prévues, lesquelles sont disposées rassemblées sous forme de touffes.

11. Utilisation d'un pinceau de pâtisserie selon les revendications 9 et 10, **caractérisée en ce que** la multitude des pinceaux d'application (2) est maintenue par le manchon de serrage (5).

12. Utilisation d'un pinceau de pâtisserie selon la revendication11, **caractérisée en ce que** le manchon de serrage (5) présente une ouverture de brosse d'application de forme allongée.
